# FASCICULE DE BREVET EUROPEEN

(11) **EP 0 033 812 B1**
(45) Date de publication et mention de la délivrance du brevet: **18.01.1984**
(21) Numéro de dépôt: 80400209.5
(22) Date de dépôt: 12.02.1980
(51) Int. Cl.: E01C 19/10, E01C 19/05, F26B 11/04

(54) **Dispositif pour la préparation de produits enrobés bitumineux pour revêtements routiers**
Vorrichtung zur Herstellung umhüllter bituminöser Produkte für Strassendecken
Apparatus for preparing coated bituminous products for road surfaces

(43) Date de publication de la demande: 19.08.1981
(73) Titulaire: CREUSOT-LOIRE, F-75008 Paris (FR)
(72) Inventeur: Malbrunot, Pierre, F-92210 Saint-Cloud (FR)
(74) Mandataire: Bouget, Lucien

## Description

L'invention concerne un dispositif pour la préparation de produits enrobés bitumineux pour revêtements routiers, à partir de liants bitumineux liquides et de produits granulés constitués par des enrobés recyclés provenant de revêtements routiers usagés et par des agrégats neufs, la proportion d'enrobés recyclés par rapport à la quantité d'agrégats neufs pouvant aller de 0 à 100%.

Lors de la réfection ou de l'entretien des chaussées comportant un revêtement asphaltique, on peut être amené à enlever le revêtement usagé afin de déposer sur la chaussée un nouveau revêtement. Cette opération a pour but d'éviter de remonter à chaque réfection du revêtement, le niveau de la chaussée, par superposition des couches de revêtements successives.

Le revêtement usagé peut être enlevé par fraisage ou, s'il a été enlevé par plaque, soumis à un concassage : on obtient ainsi des granulés constitués par des agrégats de petite dimension tels que des cailloux revêtus et agglomérés entre eux par le liant asphaltique. Les produits résultants de ces relèvements de chaussée sont en général éliminés, mais il est apparu souhaitable de les réutiliser dans les centrales d'enrobage, car cette opération a l'avantage d'économiser des produits neufs, agrégats ou liants bitumineux, et de résoudre le problème de l'élimination des déchets provenant des opérations de relevage.

On a donc imaginé des installations d'enrobage qui permettent de traiter ces déchets en les recyclant.

Les installations d'enrobage les plus performantes qui sont maintenant utilisées couramment, comportent un tambour cylindrique de grande dimension à l'intérieur duquel sont effectués à la fois le séchage des matériaux granulés à enrober, le malaxage de ces produits granulés avec le liant bitumineux liquide et l'enrobage en atmosphère chaude des matériaux granulés par le bitume. Les matériaux sont donc amenés à être en contact avec des gaz très chauds ou avec une flamme pendant une partie au moins de leur parcours dans le tambour cylindrique sécheur-enrobeur.

Les matériaux sont en effet séchés et chauffés à l'intérieur du tambour par la flamme d'un brûleur pénétrant par l'une des faces du tambour et dirigée axialement dans ce tambour, généralement par la face d'entrée des produits à enrober.

Le tambour est monté rotatif autour de son axe longitudinal et légèrement incliné de façon à assurer la circulation des produits qui sont soulevés à l'intérieur du tambour par des ailettes disposées sur la surface interne de ce tambour, de façon à assurer une mise en contact entre les gaz chauds et les matières solides en circulation dans le tambour.

De façon classique, les matériaux sont généralement introduits dans le tambour par la face d'entrée humides et froids et sont chauffés et séchés au moins partiellement dans les premières zones du tambour avant d'être malaxés avec le liant bitumineux liquide et enrobés en atmosphère chaude dans les dernières zones du tambour.

On connaît en particulier une telle installation qui a fait l'objet FR-A-2 327 048 déposé par la demanderesse où la zone de séchage et de chauffage préalable des matériaux granulés, avant le malaxage avec le liant bitumineux liquide, où se développe la flamme du brûleur, est isolée complètement, par un rideau continu de matériaux soulevés dans le tambour par des dispositifs releveurs, de la zone suivante où a lieu l'introduction du bitume. De cette manière, on évite de mettre en contact la flamme du brûleur avec le bitume dont on évite ainsi la destruction par combustion.

Dans le cas de matériau recyclé contenant une forte proportion de matières asphaltiques et des agrégats, une telle installation n'est pas utilisable car les produits granulés introduits à l'entrée du tambour seraient mis en contact avec la flamme du brûleur dans toute la zone de séchage et chauffage préalable au malaxage. Dans cette zone, le matériau asphaltique serait altéré par combustion lors de son contact avec la flamme du brûleur et rendu inapte à des emplois routiers. En outre, il est souhaitable de disposer de moyens pour créer un rideau continu opaque afin de diminuer la longueur de la zone nécessaire à l'isolation de la flamme.

D'autre part, il est pratiquement indispensable de concevoir des installations qui permettent de traiter aussi bien des matériaux incluant une proportion plus ou moins forte de matériaux recyclés que des matériaux neufs uniquement. En effet, les matériaux recyclés ne sont généralement pas disponibles en quantité suffisante pour alimenter l'installation d'enrobage pendant de longues périodes de fonctionnement et il est très souvent nécessaire d'alimenter l'installation d'enrobage avec un mélange de matériaux neufs et de matériaux recyclés ou même avec des matériaux neufs uniquement.

On a donc imaginé des installations capables de traiter aussi bien des matériaux neufs que les mélanges de matériaux neufs et de matériaux recyclés.

On connaît par exemple une installation d'enrobage comportant un tambour sécheur-malaxeur classique à l'extrémité d'entrée duquel on a adapté une chambre de combustion en acier réfractaire, de façon à introduire le mélange de produits granulés, pouvant inclure une certaine proportion de produits recyclés, après la flamme du brûleur pour éviter la destruction par combustion du bitume contenu dans les matériaux recyclés. En effet, ainsi la flamme et les gaz à très haute température sont produits dans une chambre distincte du tambour à l'intérieur duquel sont introduits les matériaux granulés et dans lequel ces matériaux sont soulevés dans toute la section du tambour pour leur mise en contact avec les gaz chauds provenant de la chambre de combustion, si bien que le contact direct de la flamme avec les matériaux granulés renfermant du bitume est évité et que l'utilisation de produits recyclés, tout en évitant leur combustion génératrice de fumée, est rendue possible. Dans une installation de ce type, il est également possible de traiter les produits granulés constitués de matériaux neufs uniquement.

De telles installations présentent cependant des inconvénients puisque la longueur de l'installation est augmentée par la présence d'une chambre de combustion, qu'il existe des pertes thermiques importantes occasionnées par la haute température de la chambre de combustion et qu'il existe un risque pour le personnel qui est amené à travailler près d'une chambre dont la température externe est extrêmement élevée. Les pertes thermiques d'une telle installation peuvent être de l'ordre de 5 à 10 % de l'énergie de combustion.

On connaît également une installation comportant un double tambour constitué par un tambour interne de petit diamètre et un tambour externe de grand diamètre montés coaxiaux et de façon que le tambour de petit diamètre soit saillant par rapport au tambour de grand diamètre sur une certaine longueur correspondant à la zone d'entrée des produits neufs qu'on introduit dans le petit tambour interne à l'intérieur duquel pénètre la flamme du brûleur. Les matériaux recyclés sont introduits dans le tambour externe de grand diamètre et parcourent la longueur de ce tambour externe jusqu'au moment où ils sont mélangés avec les matériaux neufs à la sortie du tambour interne de petit diamètre débouchant à l'intérieur du tambour externe. (Highway & Heavy Construction, November 1977, Page 92).

Pendant leur progression dans le tambour externe les matériaux recyclés sont isolés de la flamme par le tambour interne de petit diamètre où a lieu le chauffage et le séchage des matériaux neufs par contact avec les gaz très chauds et avec la flamme. Le malaxage avec le bitume et l'enrobage se font dans le tambour de grand diamètre après la zone de ce tambour où débouche l'extrémité de sortie du tambour interne de petit diamètre.

Ce dispositif présente certains inconvénients puisque la capacité de production est réduite, le petit tambour ne laissant pas un volume libre suffisant pour permettre le développement d'une puissance thermique suffisante pour un tambour du diamètre du tambour extérieur, et que la séparation entre matériaux neufs et matériaux recyclés au moment de leur introduction dans l'installation nécessite deux dispositifs d'alimentation avec pesage en continu de matériaux. D'autre part, la longueur de l'installation est considérablement plus grande que la longueur d'une installation classique et la souplesse d'utilisation de cette installation n'est pas très grande car on ne peut fabriquer dans ces installations des enrobés à partir de matériaux recyclés uniquement ou à partir de matériaux neufs uniquement, dans de bonnes conditions.

En effet, si on utilisait uniquement des enrobés recyclés, le petit tambour serait détruit par la flamme car il ne serait plus protégé pendant le fonctionnement par les matériaux neufs en contact avec sa paroi interne. D'autre part, si l'on cherche à fabriquer des enrobés à partir de matériaux neufs uniquement, la capacité de production de l'installation est réduite à celle d'un tambour sécheur-malaxeur dont le diamètre serait celui du petit tambour, c'est-à-dire à un niveau considérablement inférieur puisque la production varie comme le carré du diamètre du tambour.

On a également pensé à pratiquer des orifices dans la paroi d'un tambour sécheur-malaxeur classique et à y adapter un dispositif d'introduction de matériaux recyclés, afin d'introduire ces matériaux dans une zone se trouvant après la flamme du brûleur (voir par exemple le EP-A-0 032 468).

Ce dispositif présente cependant l'inconvénient de nécessiter deux dispositifs d'alimentation différents avec pesage en continu, l'un à l'entrée du tambour pour les matériaux neufs et l'autre après la flamme au niveau des orifices prévus dans le tambour pour l'introduction des matériaux recyclés.

D'autre part, un tel dispositif ne peut pas fonctionner avec des matériaux recyclés uniquement car la flamme du brûleur détruirait le tambour dans sa zone d'entrée, les matériaux neufs ne protégeant plus la surface interne du tambour dans cette zone.

Le but de l'invention est donc de proposer un dispositif du type décrit dans le FR-A-2 327 048 pour la préparation de produits enrobés bitumeux pour revêtements routiers, à partir de liants bitumeux liquides et de produits granulés constitués par des enrobés recyclés provenant de revêtements routiers usagés et des agrégats neufs la proportion d'enrobés recyclés par rapport à la proportion d'agrégats neufs pouvant aller de 0 à 100 %, constitué par un tambour de forme cylindrique monté rotatif autour de son axe longitudinal sur une plateforme et comportant des moyens d'entraînement en rotation, des moyens d'alimentation en produits granulés, à l'une des extrémités du tambour appelée extrémité d'entrée, une zone d'introduction des produits amenés par les moyens d'alimentation à la suite de l'extrémité d'entrée, dans laquelle le tambour comporte des ailettes hélicoïdales pour l'introduction rapide des produits dans le tambour, un brûleur pénétrant axialement dans le tambour par la face frontale de l'extrémité d'entrée, une zone d'isolation et de séchage où la surface interne du tambour est garnie de dispositifs releveurs permettant le relevage des matériaux granulés jusqu'à la partie supérieure du tambour au cours de sa rotation et la constitution par retombée de ces matériaux, d'un écran continu de matériaux isolant la flamme de la zone suivante du tambour qui est une zone de malaxage en atmosphère chaude dans laquelle le tambour comporte des dispositifs releveurs à forte capacité de retenue pour le soulèvement des produits et leur retombée dans toute la section droite du tambour et à l'entrée de laquelle débouche un dispositif d'apport de liant bitumineux liquide et enfin une chambre fixe de décharge de produits enrobés et d'évacuation des gaz en circulation dans le tambour, en communication avec l'extrémité de sortie du tambour, le tambour étant incliné depuis son extrémité d'entrée jusqu'à son extrémité de sortie pour assurer la circulation des produits, ce dispositif permettant d'éviter d'altérer les matériaux bitumineux en les exposant à la flamme du brûleur et constituant un écran opaque d'isolation de la flamme sur une faible longueur du tambour.

Dans ce but et conformément à l'invention, le tambour comporte en outre, entre la zone d'introduction et la zone d'isolation et de séchage :
- une zone de transfert et de chauffage des matériaux granulés où la surface interne du tambour est garnie de tronçons d'ailettes disposés en hélice sur la surface interne du tambour, en saillie par rapport à cette surface et supportant par leurs bords éloignés de la surface interne du tambour des tôles-écrans disposées suivant la direction longitudinale du tambour sur toute la longueur de la zone de transfert et de chauffage, les ailettes jouant le rôle de guides pour les matériaux granulés en circulation entre la surface interne du tambour et d'entretoises pour maintenir les tôles-écrans écartées de la surface interne du tambour, les tôles-écrans se recouvrant suivant leurs bords latéraux adjacents en ménageant un interstice entre les bords adjacents et les dispositifs releveurs de la zone d'isolation et de séchage sont disposés suivant plusieurs jeux décalés angulairement dans le tambour.

Afin de bien faire comprendre l'invention, on va maintenant décrire en se référant aux figures jointes en annexe, un mode de réalisation d'un dispositif pour la préparation de produits enrobés permettant l'utilisation de matériaux neufs et de matériaux recyclés en proportion quelconque.
La figure 1 représente une vue en coupe longitudinale d'un tambour sécheur-enrobeur suivant l'invention.
La figure 2 représente une vue en coupe selon II-II de la figure 1.
La figure 3 représente une vue en coupe suivant III-III de la figure 1.
La figure 4 représente une vue suivant IV-IV de la figure 1.

Sur la figure 1, on voit un tambour 1 constitué par une enveloppe cylindrique en acier montée rotative autour de son axe longitudinal sur une plateforme non représentée.

Des dispositifs de support et de mise en rotation également non représentés permettent de faire tourner cette enveloppe cylindrique de façon continue autour de son axe longitudinal pendant le fonctionnement de l'installation.

Le tambour comporte une face d'entrée 2 par laquelle pénètre un dispositif d'alimentation en produits granulés3 qui permet d'amener de façon continue dans le tambour, les produits granulés constitués aussi bien par des matériaux neufs que par des matériaux recyclés.

Par la face d'entrée 2 pénètre également un brûleur 4 dont la flamme 5 se développe dans les premières zones du tambour.

Le tambour comporte également un dispositif 6 d'alimentation en liant bitumineux liquide permettant d'introduire ce liant bitumineux à l'intérieur du tambour et de le répandre sous forme divisée sur les matériaux granulés.

Le tambour comporte une zone d'introduction 10 recevant les produits granulé solides amenés par le dispositif d'alimentation 3 et les faisant parvenir très rapidement sans contact avec la flamme 5 du brûleur dans la zone 11 du tambour.

Pour cela, la surface interne du tambour dans la zone 10 est garnie d'ailettes enroulées en hélice 14 qui permettent, en fonction de la rotation du tambour l'introduction extrêmement rapide des produits qui ont un temps de séjour pratiquement négligeable dans la zone 10 et qui restent pendant ce court laps de temps retenus contre la paroi du tambour par les ailettes 14.

La zone suivante 11 du tambour est une zone de transfert et de chauffage des matériaux granulés venant de la zone 10, à l'intérieur de laquelle se développe la flamme 5 du brûleur 4.

Dans cette zone 11 le tambour est garni d'ailettes disposées en saillie sur la surface interne du tambour, suivant des tronçons d'hélices à pas courts. Sur l'extrémité éloignée de la surface interne du tambour de ces ailettes 17 sont fixées des tôles-écrans 18 suivant la direction longitudinale du tambour.

La surface interne du tambour dans la zone 11 est garnie de plusieurs jeux d'ailettes sur lesquelles sont fixées des tôles-écrans 18, de façon qu'une partie importante de la surface interne du tambour dans la zone 11 soit protégée par ces tôles-écrans.

On voit sur la figure 2 la section transversale de ces tôles-écrans 18 par un plan perpendiculaire à l'axe du tambour. Ces tôles sont pratiquement planes et présentent chacune un bord droit et un bord 19 plié sur une faible largeur. Ce bord 19 plié permet de réaliser un léger recouvrement des tôles de façon que le bord plié 19 d'une tôle recouvre légèrement le bord droit de la tôle adjacente. Ceci permet de recouvrir toute la surface du tambour tout en laissant une possibilité de dilatation des tôles subissant l'échauffement dû à la flamme du brûleur.

Lorsque les matériaux granulés comportant une certaine proportion de matériaux recyclés sont introduits dans la zone 11 du tambour en contact avec la paroi de ce tambour, ils sont guidés et entraînés par les ailettes 17 dans un mouvement les faisant progresser vers l'intérieur du tambour et isolés de la flamme 5 grâce aux tôles-écrans 18 qui permettent d'éviter un contact direct avec la flamme 5. Seule une très faible quantité de matériaux retombe par les interstices entre les tôles, dans la zone de la flamme. Les matériaux granulés dans la zone 11, bien qu'isolés du contact direct avec la flamme, sont au contact pendant toute la traversée de cette zone avec des gaz à très haute température, passant par les interstices entre les tôles et avec la surface métallique chaude des tôles 18, ce qui provoque leur séchage et leur chauffage permettant la fusion du bitume des matériaux recyclés tout en évitant la destruction de ce bitume.

D'autre part, les matériaux maintenus en contact avec la surface interne du tambour derrière les tôles-écrans permettent de limiter les pertes thermiques par la surface du tambour et ainsi d'améliorer le rendement de l'installation. D'autre part, la chute des matériaux dans la flamme et le contact direct entre la flamme et les matériaux recyclés sont évités grâce aux tôles-écrans. Enfin, la couche de matériaux retenus entre les tôles-écrans et la paroi du tambour permet de protéger cette paroi contre la flamme.

La hauteur des ailettes disposées suivant des tronçons d'hélices est suffisante pour permettre la circulation des produits contre la paroi du tambour.

La longueur de cette zone 11 est choisie de façon que la flamme s'y développe normalement.

La zone 12 du tambour qui est une zone d'isolation de chauffage et de séchage des matériaux disposée à la suite de la zone 11 est constituée par une partie du tambour où la surface interne de ce tambour est garnie de dispositifs releveurs dont la section transversale est visible sur la figure 2. Deux jeux de dispositifs releveurs identiques ont été disposés suivant la longueur du tambour, le premier jeu comportant des dispositifs releveurs 20 le second jeu des dispositifs releveurs 21 décalés angulairement sur la surface du tambour par rapport aux ailettes 20 et disposés à la suite des ailettes 20 suivant la longueur du tambour.

On voit sur la figure 3 que ces dispositifs releveurs permettent un recueil des matériaux solides granulés à la partie basse du tambour et un relevage de ces matériaux jusqu'à la partie la plus haute du tambour où les matériaux granulés 25 retombent en chute libre à travers toute la section du tambour, lors de la rotation de ce tambour.

On constitue ainsi un écran dans toute la section du tambour, cet écran permettant d'isoler complètement la flamme 5 de la zone 13 du tambour se trouvant au-delà de la zone 12 constituant une zone d'isolation.

D'autre part dans la zone 12 le matériau préalablement chauffé par contact avec les gaz chauds dans la zone 11 et traversé lors de sa retombée en pluie dans le tambour par des gaz chauds se déplaçant à partir de la flamme vers la sortie du tambour, subit un séchage intense qui lui permet de perdre la quasi-totalité de son humidité avant son introduction dans la zone 13. Cet apport de chaleur par les gaz permet également de terminer la fusion du bitume des matériaux recyclés.

Les dispositifs releveurs 20 et 21, à l'inverse des ailettes 14 et 17, ne produisent pas une avancée rapide du produit à l'intérieur du tambour si bien que la zone 12 est une zone où le produit est ralenti et occupe toute la section du tambour pendant un temps relativement long malgré la faible longueur de la zone 12.

D'autre part les gaz traversant le rideau dense de matériaux formé dans la zone 12 et provoquant le chauffage et le séchage de ces matériaux, subissent un abaissement de température important, si bien que les gaz pénètrent dans la zone 13 à une température très inférieure à la température régnant dans la zone 11.

D'autre part le brassage des matériaux lors de leur relevage et de leur retombée dans la section du tambour provoque un mélange et une homogénéisation des différents matériaux solides constituant la charge introduite dans le tambour qu'il s'agisse d'agrégats neufs, de pulvérulents ou de matériaux recyclés. Ainsi ces matériaux introduits simultanément mais ne constituant pas un mélange homogène à l'entrée dans le tambour sont mélangés dans la zone 12 de façon efficace.

La zone 12 est une zone de faible longueur (10 à 15 % de la longueur du tube) si bien que malgré le séchage intensif des matériaux dans cette zone, on évite l'envolement des éléments en grande quantité dans les gaz en circulation dans le tambour ce qui évite un rejet d'une importante quantité de poussières dans les gaz en sortie du tambour.

A la sortie de la zone 12, les matériaux sont introduits dans la zone suivante pratiquement secs et chauffés, si bien que l'étalement du liant sur ces matériaux granulés au début de la zone 13 est grandement facilité. La tubulure d'aspersion de liant 6 débouche en effet à peu près à l'entrée de la zone 13, c'est-à-dire à un endroit protégé de la flamme grâce à l'écran constitué dans la zone 12 et où les gaz circulant dans le tambour sont à une température modérée.

De cette façon, le liant ne peut pas être détruit par le rayonnement de la flamme et par les gaz à trop haute température.

Dans la zone 13 qui est une zone de malaxage en atmosphère chaude du produit granulé solide et du liant bitumineux, la surface interne du tambour est garnie de dispositifs releveurs 26 permettant de soulever les matériaux granulés jusqu'à la partie haute du tambour et de les faire retomber dans toute la section de ce tambour afin d'assurer un bon contact entre ces matériaux retombant en pluie et le gaz traversant la zone 13 du tambour pour assurer l'enrobage à chaud des matériaux, c'est-à-dire un étalement et une liaison entre la surface des matériaux granulés et le bitume.

On voit que les dispositifs releveurs 26 sont disposés suivant quatre jeux successifs décalés angulairement sur la surface du tambour, suivant la longueur de la zone 13.

A la sortie de la zone 13 qui constitue la dernière zone du tambour les matériaux enrobés tombent dans une chambre de décharge 16 qui permet d'une part le recueil des matériaux enrobés et d'autre part, grâce à une cheminée 27, le captage des gaz à leur sortie du tambour.

La zone 13 est limitée par deux couronnes 28 et 29 dont la hauteur est sensiblement la même que celle des dispositifs releveurs, ces couronnes servant d'écran et contribuant à augmenter le rendement thermique du tambour.

A l'intérieur de la zone 13, les gaz en circulation qui entraînent, dans les zones où s'effectue le séchage des matériaux granulés, une partie du pulvérulent contenu dans ces matériaux rentrent en contact avec des particules enrobées qui retiennent les pulvérulents en suspension dans les gaz et ainsi dépoussièrent ce gaz qui sort par la cheminée 27 avec une proportion de poussières négligeable. La qualité d'enrobage et l'efficacité de dépoussiérage des gaz dans la zone 13 sont d'autant meilleures que la longueur de cette zone est plus importante.

Dans tous les cas la longueur de cette zone est supérieure à la moitié de la longueur du tambour.

Un des avantages du dispositif suivant l'invention est de pouvoir utiliser des matériaux granulés constitués à la fois par des matériaux neufs et des matériaux recyclés en proportion quelconque. En particulier on peut utiliser uniquement des matériaux neufs ou uniquement des matériaux recyclés ou encore une proportion quelconque de matériaux neufs par rapport aux matériaux recyclés sans que pour autant le fonctionnement du dispositif suivant l'invention soit modifié.

Dans le cas où l'on n'utilise que des matériaux recyclés, il est possible d'éviter l'addition de liant, si le liant contenu dans les matériaux récupérés a une composition conforme à la formule finale désirée.

Généralement on ajoute cependant une certaine quantité de liant liquide vierge en fonction de la quantité de matériaux recyclés introduits dans le tambour, dont le poids est mesuré en continu par la bande transporteuse d'amenée au dispositif d'introduction.

De même lorsqu'on utilise un mélange de matériaux recyclés et de matériaux neufs, il est possible d'introduire du liant bitumineux en complément ou de n'utiliser que le liant bitumineux du matériau recyclé.

Dans tous les cas un détecteur pondéral qui déterminé le débit de matériaux solides entrant dans le tambour permet le calcul en continu, en tenant compte de la teneur en eau des matériaux mesurée par un détecteur d'humidité, et éventuellement de la quantité de matériaux recyclés introduits avec le matériau neuf, la teneur en liant d'apport nécessaire pour effectuer l'enrobage.

Le dispositif suivant l'invention permet d'utiliser le même tambour pour l'enrobage de matériaux neufs et pour l'enrobage de matériaux recyclés, la capacité de production de l'installation étant la même dans tous les cas et la combustion du bitume contenu dans les matériaux recyclés étant évitée grâce à l'utilisation de tôles-écrans dans la zone où se développe la flamme.

C'est ainsi que les tôles-écrans 18 peuvent avoir une section, par un plan perpendiculaire à l'axe du tambour dit plan transversal, présentant une forme en L pour assurer une meilleure retenue du produit. Il est également possible d'avoir des tôles-écrans présentant une autre forme profilée que la forme en L, par exemple une forme en U renversé dont les branches sont dirigées vers la paroi du tambour.

De même, la forme des dispositifs releveurs dans les zones 12 et 13 n'est pas limitée aux formes qui ont été représentées sur les figures 3 et 4, ces dispositifs releveurs pouvant avoir une forme en L, une forme en godet comme représentée ou une forme arrondie en gouttière plus ou moins fermée.

Bien qu'il soit préférable que les tôles occupent la totalité de la surface du tambour avec un léger recouvrement de leurs bords, les tôles-écrans peuvent également occuper une partie seulement de la surface du tambour suivant les conditions d'utilisation extrêmes de ce tambour.

Enfin le dispositif suivant l'invention peut être utilisé pour la production de tout enrobé bitumineux utilisable pour les revêtements routiers.

## Revendications

1. Dispositif pour la préparation de produits enrobés bitumineux pour revêtements routiers à partir de liants bitumineux liquides et de produits granulés constitués par des enrobés recyclés provenant de revêtements routiers usagés et par des agrégats neufs, la proportion d'enrobés recyclés par rapport à la proportion d'agrégats neufs pouvant aller de 0 à 100%, constitué par un tambour (1) de forme cylindrique monté rotatif autour de son axe longitudinal sur une plateforme, associé à des moyens d'entraînement en rotation et à des moyens d'alimentation en produits granulés à l'une des extrémités du tambour (1) appelée extrémité d'entrée (2) des produits et comportant une zone d'introduction (10) des produits amenés par les moyens d'alimentation (3), à la suite de l'extrémité d'entrée (2) dans laquelle le tambour (1) comporte des ailettes hélicoïdales (14) pour l'introduction rapide des produits dans le tambour (1) un brûleur (4) pénétrant axialement dans le tambour par la face frontale de l'extrémité d'entrée (2), une zone (12) d'isolation et de séchage où la surface interne du tambour (1) est garnie de dispositifs releveurs (20-21) permettant le relevage des matériaux granulés jusqu'à la partie supérieure du tambour (1) au cours de sa rotation et la constitution par retombée de ces matériaux d'un écran continu de matériaux isolant la flamme (5) du brûleur (4) de la zone suivante du tambour qui est une zone (13) de malaxage en atmosphère chaude dans laquelle le tambour comporte des dispositifs releveurs (26) pour le soulèvement des produits et leur retombée dans toute la section droite du tambour et à l'entrée de laquelle débouche un dispositif (6) d'apport de liant bitumineux liquide et enfin une chambre fixe (16) de décharge des produits enrobés et d'évacuation des gaz (27) en circulation dans le tambour (1) en communication avec l'extrémité de sortie du tambour (1), ce tambour (1) étant incliné depuis son extrémité d'entrée jusqu'à son extrémité de sortie pour assurer la circulation des produits, caractérisé par le fait que le tambour (1) comporte en outre, entre la zone d'introduction (10) et la zone d'isolation et de séchage (12): une zone (11) de transfert et de chauffage des matériaux granulés où la surface interne du tambour (1) est garnie de tronçons d'ailettes (17) enroulées en hélices sur la surface interne du tambour, en saillie par rapport à cette surface et supportant par leurs bords éloignés de la surface interne du tambour des tôles-écrans (18) disposées suivant la direction longitudinale sur toute la longueur de la zone (11) de transfert et de chauffage, les ailettes (17) jouant le rôle de guides pour les matériaux granulés en circulation entre la surface interne et d'entretoises pour maintenir les tôles-écrans (18) écartées de la surface interne du tambour (1), les tôles-écrans (18) se recouvrant suivant leurs bords latéraux adjacents (19) en ménageant un interstice entre les bords (19) adjacents et que les dispositifs releveurs (20-21) de la zone d'isolation et de séchage (12) sont disposés suivant plusieurs jeux décalés angulairement dans le tambour (1).

2. Dispositif pour la préparation de produits enrobés suivant la revendication 1, caractérisé par le fait que les tôles-écrans (18) sont des tôles plates dont un bord (19) est plié vers l'intérieur du tambour (1), disposées de façon que le bord plié (19) d'une tôle (18) recouvre légèrement le bord non plié de la tôle adjacente.

3. Dispositif pour la préparation de produits enrobés suivant la revendication 1, caractérisé par le fait que les tôles-écrans (18) ont une section par un plan perpendiculaire à l'axe du tambour, ou section transversale, en forme de L.

4. Dispositif pour la préparation de produits enrobés suivant la revendication 1, caractérisé par le fait que les tôles-écrans (18) ont une section transversale en forme de U.

5. Dispositif pour la préparation de produits enrobés suivant l'une quelconque des revendications 1, 2, 3 et 4, caractérisé par le fait que les moyens d'alimentation (3) en produits granulés comportent une bande transporteuse associée à des moyens de pesée recevant à la fois les agrégats neufs et les marétiaux recyclés.

## Claims

1. A device for the manufacture of bituminous coated products for road surfacings from liquid bituminous binders and from granular products consisting of recycled coated materials arising from worm road surfacings and of new aggregates, in which the proportion of recycled coated materials relative to the proportion of new aggregates can range from 0 to 100 %, consisting of a drum (1) of cylindrical shape mounted to rotate around its longitudinal axis on a platform, associated with means for driving in rotation and with means for supplying granular products to one of the ends of the drum (1), called the products entry end (2), and comprising a zone for introduction (10) for products brought by the means of supply (3), following the entry end (2), in which the drum (1) comprises helical fins (14) for the rapid introduction of the products into the drum (1), a burner (4) entering axially into the drum through the front face of the entry end (2), an isolation and drying zone (12) where the internal surface of the drum (1) is provided with uplifting devices (20-21) which make it possible to lift the granular materials up to the upper part of the drum (1) during its rotation and to form, through the downfall of these materials, a continuous screen of materials isolating the flame (5) of the burner (4) from the following zone of the drum which is a zone (13) for mixing in a hot atmosphere in which the drum comprises uplifting devices (26) for the uplifting of the products and their downfall in the entire straight section of the drum and at the entry of which issues an input device (6) for liquid bituminous binder, and finally a fixed chamber (16) for the discharge of the coated products and for the evacuation of gases (27) circulating in the drum (1), communicating with the exit end of the drum (1) this drum (1) being inclined from its entry end to its exit end to ensure the circulation of the products, characterised in that the drum (1) in addition comprises, between the introduction zone (10) and the isolation and drying zone (12) : a zone (11) for transfer and heating of the granular materials where the internal surface of the drum (1) is provided with sections of fins (17) wound in helices on the internal surface of the drum, projecting relative to this surface, and supporting by their edges which are distant from the internal surface of the drum, screen-sheets (18) arranged along the longitudinal direction over the entire length of the transfer and heating zone (11), the fins (17) functioning as guides for the granular materials circulating between the internal surfaces, and as webs for holding the screen-sheets (18) at a distance from the internal surface of the drum (1), the screen-sheets (18) overlapping along their adjacent lateral sides (19) providing an interstice between the adjacent sides (19), and in that the uplifting devices (20-21) of the isolation and drying zone (12) are arranged in several sets which are staggered angularly in the drum (1).

2. A device for the manufacture of coated products according to Claim 1, characterised in that the screen-sheets (18) are flat sheets, one edge (19) of which is folded towards the interior of the drum (1), and are arranged so that the folded edge (19) of a sheet (18) overlaps slightly the non-folded edge of the adjacent sheet.

3. A device for the manufacture of coated products according to Claim 1, characterised in that the screen-sheets (18) have a cross-section in a plane which is perpendicular to the axis of the drum, or a transversal cross-section, which is L-shaped.

4. A device for the manufacture of coated products according to Claim 1, characterised in that the screen-sheets (18) have a transversal cross-section which is U-shaped.

5. A device for the manufacture of coated products according to any one of Claims 1, 2, 3 and 4, characterised in that the means (3) for supplying granular products comprise a convoyer belt associated with means for weighing which receive both the new aggregates and the recycled materials.

## Patentansprüche

1. Vorrichtung zur Herstellung von bitumen- überzogenen Produkten für Straßenbeläge ausgehend von flüssigen Bitumenbindemitteln und granulierten Produkten, die aus wiederverwerteten, von abgenützten Straßendekken herrührenden Straßenbelägen und neuen Zuschlagstoffen bestehen, wobei das Mengenverhältnis zwischen wiederverwerteten Straßenbelägen und neuen Zuschlagstoffen innerhalb eines Bereiches von 0-100 % liegen kann, mit einer Trommel (1) von zylindrischer Form, die drehbar um ihre Längsachse auf einer Plattform bzw. Grundplatte montiert ist und die einer Drehantriebseinrichtung und einer Granulatzufuhreinrichtung an einem der Enden der Trommel (1) zugeordnet ist, das als Einlaßende (2) für die Produkte bezeichnet wird und eine Einführungszone (10) für die von der Zufuhreinrichtung (3) zugeführten Produkte dem Einlaßende (2) folgend besitzt, in welcher Zone die Trommel (1) mit spiralförmigen Flügeln (14) für die rasche Einführung der Produkte in die Trommel (1) versehen ist, wobei ein Brenner (4) von der Stirnfläche des Einlaßendes (2) aus axial in die Trommel ragt, mit einer Trocken- und Isolierungszone (12), in welcher die Innenfläche der Trommel (1) mit Hebeeinrichtungen (20, 21) versehen ist, welche das Hochheben der granulierten Materialien bis zum oberen Abschnitt der Trommel (1) während ihrer Drehung und die Bildung eines kontinuierlichen Schirmes aus zurückfallenden Materialien zulassen, welcher die Flamme (5) des Brenners (4) gegen die nachfolgende Zone (13) der Trommel isoliert, welche eine Mischzone mit heißer Atmosphäre ist, in welcher die Trommel mit Hebeeinrichtungen (26) zum Heben der Produkte und ihr Zurückfallen über den gesamten Querschnitt der Trommel versehen ist und an deren Einlaß eine Zufuhreinrichtung (6) für flüssiges Bitumenbindemittel mündet, und schließlich mit einer feststehenden Kammer (16) zum Austragen der umhüllten Produkte bzw. Straßenbelagprodukte und der Gase (27), die innerhalb der Trommel (1) zirkulieren, welche Kammer mit dem Auslaßende der Trommel (1) kommuniziert, wobei die Trommel (1) von ihrem Einlaßende bis zu ihrem Auslaßende geneigt ist, um die Zirkulation bzw. Weiterbewegung der Produkte zu gewährleisten, dadurch gekennzeichnet, daß die Trommel (1) weiters zwischen der Einführungszone (10) und der Isolier- und Trockenzone (12) eine Übertragungs-und Heizzone (11) für die granulierten Materialien besitzt, in welcher die Innenfläche der Trommel (1) mit Flügelstummeln (17) versehen ist, die spiralförmig an der Innenfläche der Trommel angeordnet sind, in bezug auf diese Fläche vorspringen und an ihren von der Innenfläche der Trommel entfernt gelegenen Kanten mit Schirmblechen (18) versehen sind, die in Längsrichtung über die gesamte Länge der Übertragungs- und Heizzone (11) angeordnet sind, wobei die Flügel (17) die Rolle von Führungen für die granulierten Materialien, die zwischen der Innenfläche zirkulieren, und von Versteifungen zum Festhalten der Schirmbleche (18) übernehmen, die von der Innenfläche der Trommel (1) entfernt liegen, wobei die Schirmbleche (18) einander entlang ihren seitlichen angrenzenden Rändern (19) überdecken und einen Zwischenraum bzw. Spalt zwischen den angrenzenden Rändern (19) bilden und daß die Hebeeinrichtungen (20, 21) der Isolier-und Trockenzone (12) in mehreren Sätzen winkelversetzt innerhalb der Trommel (1) angeordnet sind.

2. Vorrichtung zur Herstellung von überzogenen Produkten bzw. Straßenbelagprodukten nach Anspruch 1, dadurch gekennzeichnet, daß die Schirmbleche (18) flache Bleche sind, deren einer Rand (19) zum Inneren der Trommel (1) zu umgebogen ist und daß sie so angeordnet sind, daß der umgebogene Rand (19) eines Bleches (18) leicht den nicht umgebogenen Rand des angrenzenden Bleches überdeckt.

3. Vorrichtung zur Herstellung von überzogenen Produkten bzw. Straßenbelagprodukten nach Anspruch 1, dadurch gekennzeichnet, daß die Schirmbleche (18) in einer Ebene senkrecht zur Achse der Trommel oder einem Transversalschnitt einen L-förmigen Querschnitt aufweisen.

4. Vorrichtung zur Herstellung von überzogenen Produkten bzw. Straßenbelagprodukten nach Anspruch 1, dadurch gekennzeichnet, daß die Schirmbleche (18) einen U-förmigen Querschnitt aufweisen.

5. Vorrichtung zur Herstellung von überzogenen Produkten bzw. Straßenbelagprodukten nach einem der Ansprüche 1, 2, 3 und 4, dadurch gekennzeichnet, daß die Zufuhreinrichtung (3) für granulierte Produkte ein Förderband umfaßt, das einer Wägeeinrichtung zugeordnet ist, welche gleichzeitig die neuen Zuschlagstoffe und die wiederverwerteten Materialien aufnimmt.
